# EUROPÄISCHE PATENTSCHRIFT

(11) **EP 1 158 183 B1**
(45) Veröffentlichungstag und Bekanntmachung des Hinweises auf die Patenterteilung: **17.08.2005**
(21) Anmeldenummer: 01250180.5
(22) Anmeldetag: 22.05.2001
(51) Int. Cl.: F15D 1/02, G01M 9/04

(54) **Waschturm für Rauchgasentschwefelungsanlagen**
Wet flue gas desulfurisation scrubber
Tour de lavage pour la désulfurisation de gaz de fumée

(30) Priorität: 23.05.2000 DE 10025061
(43) Veröffentlichungstag der Anmeldung: 28.11.2001
(73) Patentinhaber: E.ON Kraftwerke GmbH, 45845 Gelsenkirchen (DE)
(72) Erfinder: Gauert, Jörg, 46514 Schermbeck (DE)
(74) Vertreter: Meyer, Hans-Joachim

(56) Entgegenhaltungen:
- US-A- 3 842 678
- US-A- 3 964 519
- US-A- 3 996 025
- US-A- 5 648 022

## Beschreibung

Die Erfindung betrifft einen Waschturm einer Rauchgasentschwefelungsanlage mit einer zwischen einem unteren Rauchgaseintritt und einem oberen Rauchgasaustritt gelegenen Absorptionszone, einer Mehrzahl von Sprühdüsen für die Zuführung von Waschflüssigkeit in die Absorptionszone, einer in der Absorptionszone angeordneten gitterartigen Absorberstruktur, einer Auffangeinrichtung zum Auffangen von in die Absorptionszone zugeführter Waschflüssigkeit und einem Tropfenabscheider vor dem Rauchgasaustritt.

Solche Waschtürme dienen dazu, das im Rauchgas enthaltene Schwefeldioxid durch Auswaschen mit wäßrigen Lösungen oder Suspensionen basisch reagierender Substanzen, wie z.B. Ammoniakwasser bzw. Calciumcarbonat, zu binden und schließlich zu entfernen. Besondere Bedeutung haben vor allem solche Verfahren erlangt, bei denen das Schwefeldioxid in Form von Calciumsulfat bzw. als Gips gebunden wird, da dieses als unschädliche Substanz auf Deponien gelagert oder auch zur Herstellung von Baugips verwendet werden kann. Hierzu werden die Rauchgase allgemein in einem Absorber im Gegenstrom mit einer Suspension von zum Beispiel feingemahlenem Kalkstein besprüht. Bei der Umsetzung mit Calciumcarbonat (Kalkstein) reagiert das Schwefeldioxid über mehrere Reaktionsstufen zu Calciumsulfit, das durch Einblasen von Luft (Sauerstoff) im unteren Teil des Absorbers oder in einer nachgeschalteten Reaktionsstufe zu Calciumsulfat bzw. Gips oxidiert wird.

Der Absorber besteht üblicherweise aus einer oder mehreren übereinander angeordneten gitterartigen Tauscherflächen, die auch als "Gridlagen" bezeichnet werden. Die bekannten Gridlagen weisen je nach der Querschnittsform des Waschturms einen im wesentlichen quader- oder zylinderförmigen Aufbau auf. Nachteilig ist, daß die Gridlagen im allgemeinen relativ schnell verschmutzen und daher von Zeit zu Zeit ausgewechselt werden müssen, was mit erheblichen Kosten verbunden ist. In einem von der Anmelderin betriebenen Kraftwerk mußte z.B. durchschnittlich jedes Jahr eine komplette Gridlage wegen Verschmutzung gewechselt werden, was jeweils mit Kosten von ca. 150.000 DM verbunden war.

Es konnte beobachtet werden, daß die Verschmutzung herkömmlicher Gridlagen in den äußeren Randbereichen beginnt und im Laufe der Zeit nach innen hin zunimmt. Es wurde seitens der Anmelderin erkannt, daß sich in einem gattungsgemäßen Waschturm eine Rauchgasströmung mit einer ungünstigen Geschwindigkeitsverteilung einstellt, die zu einem ausgesprochen mittig konzentrierten Geschwindigkeitsprofil unterhalb der Gridlagen führt. Durch die Drosselung beim Durchströmen der jeweiligen Gridlage wird dieser Effekt bis zur Rückströmung in den Randbereichen verstärkt.

Aus der US 5,648,022 ist ein Waschturm für eine Rauchgasentschwefelungsanlage mit den Merkmalen des Oberbegriffs des Anspruchs 1 bekannt. In diesem Dokument ist angegeben, dass sich die Wirksamkeit eines Absorbers durch eine Vergleichmäßigung der Strömung innerhalb des Waschturms verbessern lässt. Insbesondere ist in diesem Dokument erwähnt, dass ein dort gezeigter Absorber zu einer Vergleichmäßigung der Strömung innerhalb des Waschturms beiträgt. Der gezeigte Absorber besitzt eine herkömmliche Struktur und besteht aus einer perforierten Platten- oder Siebschale, die mit einem eine Vielzahl kästchenartiger Vertiefungen begrenzenden Gitter versehen ist. Zur Vergleichmäßigung der Strömung innerhalb des Waschturms wird in diesem Dokument eine spezielle Ausgestaltung des Rauchgaseinlasses des Waschturms vorgeschlagen.

Aus der US 3,964,519 ist eine Vorrichtung zur Vergleichmäßigung der Geschwindigkeit eines in einer Rohrleitung strömenden Fluids bekannt. Die Vorrichtung umfasst mindestens einen offenen honigwabenförmigen Abschnitt, der eine Vielzahl parallel zueinander verlaufender Durchgänge aufweist, die im wesentlichen über den gesamten Querschnitt der Rohrleitung angeordnet sind, wobei das Verhältnis des Oberflächenbereichs des jeweiligen Durchgangs zu dessen Querschnittsbereich mindestens 30 beträgt. In einer speziellen Ausgestaltung ist die der Fluidströmung zugewandte Seite des honigwabenförmigen Abschnitts gekrümmt ausgebildet, um das Geschwindigkeitsprofil der Strömung abzuflachen.

Der Erfindung liegt die Aufgabe zugrunde, einen Waschturm der eingangs genannten Art so zu modifizieren, daß dessen Gridlagen weniger verschmutzen und somit seltener gewechselt werden müssen.

Diese Aufgabe wird erfindungsgemäß dadurch gelöst, dass die gitterartige Absorberstruktur (Gridlage) im Bereich der Mittelachse des Waschturms eine größere Dicke aufweist als in ihrem an die Wandung des Waschturms angrenzenden Außenbereich, wobei die Dicke der Absorberstruktur von der Mittelachse des Waschturms zu ihrem Außenbereich hin allmählich oder stufenweise abnimmt.

Durch den erfindungsgemäßen Aufbau der Gridlage wird eine eindeutige Verbesserung der Geschwindigkeitsverteilung ohne Beeinträchtigung des Abscheidevermögens erzielt. Versuche in einem Waschturm mit zwei Gridlagen, von denen die unterste Gridlage einen pyramidenförmigen bzw. pyramidenstumpfförmigen Aufbau aufwies, ergaben keine signifikante Zunahme der Verschmutzung beider Gridlagen.

Alternative, ebenso vorteilhafte Ausführungsformen der Erfindung bestehen darin, daß die gitterartige Absorberstruktur (Gridlage) einen im wesentlichen kegel-, kegelstumpf-, kugelabschnitt- oder kugelscheibenförmigen Aufbau aufweist, dessen Mittelachse im wesentlichen mit der Mittelachse des Waschturms fluchtet, wobei die Dicke der Absorberstruktur von der Mittelachse des Waschturms zu ihrem Außenbereich hin stufenweise abnimmt. Die Grundfläche der Absorberstruktur ist dabei vorzugsweise der Strömungsrichtung des Rauchgases zugewandt, d.h. sie weist nach unten in Richtung des Rauchgaseintritts des Waschturms.

Weitere bevorzugte und vorteilhafte Ausgestaltungen der Erfindung sind in den Unteransprüchen angegeben.

Nachfolgend wird die Erfindung anhand einer ein Ausführungsbeispiel darstellenden Zeichnung näher erläutert. Die einzige Figur zeigt in schematischer Schnittdarstellung einen Waschturm 1 einer Rauchgasentschwefelungsanlage. Der Waschturm 1 weist einen rechteckigen oder zylindrischen Querschnitt auf. Die Rauchgase treten über eine Rohrleitung 2 in den unteren Bereich des Waschturms 1 ein, wo sie zunächst durch Besprühen mit einem Kühlfluid auf etwa 50 bis 80°C abgekühlt werden. Die der Kühlzone zugeordnete Sprüheinrichtung ist mit 3 bezeichnet.

Das abgekühlte Rauchgas gelangt dann über einen Tropfenabscheider 4 in eine Absorptionszone 5, in der zwei gitterartige Absorberstrukturen (Gridlagen) 6,7 übereinander angeordnet sind. Oberhalb der oberen Gridlage 7 befindet sich eine Sprüheinrichtung 8 mit einer Mehrzahl von Sprühdüsen für die Zuführung von Waschflüssigkeit, z.B einer Suspension von feingemahlenem Kalkstein, gebranntem Kalk, Kalk-Magnesiumoxid-Gemischen oder anderen basisch reagierenden Substanzen. Die Wasch-Suspension wird in einem ein Rührwerk 9 aufweisenden Vorratsbehälter 10 zubereitet und über eine Pumpe 11 den Sprühdüsen der Sprüheinrichtung 8 zugeführt. Unterhalb der unteren Gridlage 6 ist eine Auffangeinrichtung 12 für die in die Absorptionszone 5 eingesprühte Wasch-Suspension vorgesehen. Die dort aufgefangene Wasch-Suspension fließt über eine Rohrleitung 13 zurück in den Vorratsbehälter 10.
Bei Zuführung einer Calciumcarbonat enthaltenden Wasch-Suspension reagiert das im Rauchgas enthaltene Schwefeldioxid in der Absorptionszone 5 zu Calciumsulfit. Die im unteren Teil des Waschturms 1 gesammelte Calciumsulfatsuspension wird zur Entwässerung einer Zentrifugenstation zugeleitet. Das gereinigte Rauchgas verläßt den Waschturm 1 über einen Tropfenabscheider 14 in eine Rohrleitung 15, die zunächst zu einem Wärmetauscher (nicht gezeigt) führt. In dem Wärmetauscher wird das gereinigte Rauchgas erwärmt, um eine gute Ausbreitung über dem Kamin (nicht gezeigt) zu erreichen.

Im Gegensatz zu Gridlagen herkömmlicher Rauchgasentschwefelungsanlagen, welche je nach Querschnittsform des Waschturms einen im wesentlichen quader- bzw. zylinderförmigen Aufbau aufweisen, ist die unterste Gridlage 6 des in der Zeichnung dargestellten Waschturms 1 pyramidenstumpfförmig ausgebildet, wobei die Dicke (Höhe) der Gridlage 6 von der Mittelachse M des Waschturms 1 aus nach außen hin stufenweise abnimmt. Die

Grundfläche 16 der Pyramide weist dabei nach unten. Die obere Gridlage 7 ist dagegen quaderförmig ausgebildet und hat eine im wesentlichen gleichmäßige Dicke bzw. Höhe. Beide Absorberstrukturen 6, 7 sind im wesentlichen mittig innerhalb des Waschturms 1 angeordnet, so daß ihre Mittelachsen im wesentlichen mit der Mittelachse M des Waschturms 1 fluchten. Durch den pyramidenförmigen bzw. pyramidenstumpfförmigen Aufbau der untersten Gridlage 6 wird das stark gewölbte Geschwindigkeitsprofil des Rauchgasstroms in der Absorbtionszone 5 abgeflacht und dort somit eine Vergleichmäßigung der Geschwindigkeitsverteilung des Rauchgasstroms erzielt.

## Patentansprüche

1. Waschturm für Rauchgasentschwefelungsanlagen, mit einer zwischen einem unteren Rauchgaseintritt und einem oberen Rauchgasaustritt gelegenen Absorptionszone (5), einer Mehrzahl von Sprühdüsen für die Zuführung von Waschflüssigkeit in die Absorptionszone, einer in der Absorptionszone angeordneten gitterartigen Absorberstruktur (6), einer Auffangeinrichtung (12) zum Auffangen von in die Absorptionszone zugeführter Waschflüssigkeit und einem Tropfenabscheider (14) vor dem Rauchgasaustritt,
**dadurch gekennzeichnet, daß** die gitterartige Absorberstruktur (6) im Bereich der Mittelachse (M) des Wachsturms (1) eine größere Dicke aufweist als in ihrem an die Wandung des Waschturms (1) angrenzenden Außenbereich, wobei die Dicke der Absorberstruktur (6) von der Mittelachse (M) des Waschturms (1) zu ihrem Außenbereich hin allmählich oder stufenweise abnimmt.

2. Waschturm nach Anspruch 1,
**dadurch gekennzeichnet, daß** die gitterartige Absorberstruktur (6) einen im wesentlichen pyramiden-, kegel- oder kugelabschnittförmigen Aufbau aufweist, wobei die Mittelachse der Absorberstruktur mit der Mittelachse (M) des Waschturms (1) fluchtet.

3. Waschturm nach Anspruch 1,
**dadurch gekennzeichnet, daß** die gitterartige Absorberstruktur (6) einen pyramidenstumpf-, kegelstumpf- bzw. kugelscheibenförmigen Aufbau aufweist.

4. Waschturm nach einem der Ansprüche 1 bis 3,
**dadurch gekennzeichnet, daß** die Grundfläche (16) der Absorberstruktur (6) nach unten weist.

5. Waschturm nach einem der Ansprüche 1 bis 4,
**dadurch gekennzeichnet, daß** oberhalb der gitterartigen Absorberstruktur (6) mindestens eine weitere gitterartige Absorberstruktur (7) angeordnet ist.

6. Waschturm nach Anspruch 5,
**dadurch gekennzeichnet, daß** die weitere gitterartige Absorberstruktur (7) einen im wesentlichen quaderförmigen oder zylinderförmigen Aufbau aufweist.

## Claims

1. Scrubbing tower for flue gas desulphurising plants, comprising an absorption zone (5) located between a lower flue gas inlet and an upper flue gas outlet, a plurality of spray nozzles for supplying washing liquid into the absorption zone, a grating-like absorber structure (6) arranged in the absorption zone, a collecting device (12) for collecting washing liquid supplied to the absorption zone, and a droplet separator (14) before the flue gas outlet,
**characterised in that**
the grating-like absorber structure (6) in the area of the central axis (M) of the scrubbing tower (1) has a greater thickness than in its outer area adjacent to the wall of the scrubbing tower (1), wherein the thickness of the absorber structure (6) decreases gradually or stepwise from the central axis (M) of the scrubbing tower (1) to its outer area.

2. The scrubbing tower according to claim 1,
**characterised in that**
the grating-like absorber structure (6) has a substantially pyramidal, conical or spherical-segment-shaped structure wherein the central axis of the absorber structure is in alignment with the central axis (M) of the scrubbing tower (1).

3. The scrubbing tower according to claim 1,
**characterised in that**
the grating-like absorber structure (6) has a truncated-pyramid, truncated-cone or spherical-disk-shaped structure.

4. The scrubbing tower according to any one of claims 1 to 3,
**characterised in that**
the bottom surface (16) of the absorber structure (6) points downwards.

5. The scrubbing tower according to any one of claims 1 to 4,
**characterised in that**
at least one further grating-like structure (7) is arranged above the grating-like absorber structure (6).

6. The scrubbing tower according to claim 5,
**characterised in that**
the further grating-like absorber structure (7) has a substantially rectangular or cylindrical structure.

## Revendications

1. Tour de lavage pour installations de désulfuration de gaz de fumée, comprenant une zone d'absorption (5) placée entre une entrée inférieure de gaz de fumée et une sortie supérieure de gaz de fumée, une pluralité de buses d'aspersion pour l'introduction de liquide de lavage dans la zone d'absorption, une structure d'absorbeur (6) en forme de grille disposée dans la zone d'absorption, un dispositif de collection (12) pour capter le liquide de lavage acheminé dans la zone d'absorption et un séparateur de gouttes (14) placé avant la sortie de gaz de fumée,
**caractérisée en ce que**
la structure d'absorbeur (6) en forme de grille présente, au niveau de l'axe médian (M) de la tour de lavage (1), une plus forte épaisseur que dans sa zone extérieure adjacente à la paroi de la tour de lavage (1), l'épaisseur de la structure d'absorbeur (6) diminuant graduellement ou en étages de l'axe médian (M) de la tour de lavage (1) vers sa zone extérieure.

2. Tour de lavage selon la revendication 1,
**caractérisée en ce que**
la structure d'absorbeur (6) en forme de grille présente une conformation sensiblement en forme de pyramide, de cône ou de segment de sphère, l'axe médian de la structure d'absorbeur étant aligné avec l'axe médian (M) de la tour de lavage (1).

3. Tour de lavage selon la revendication 1,
**caractérisée en ce que**
la structure d'absorbeur (6) en forme de grille présente une conformation sensiblement en forme de tronc pyramidal, de tronc conique ou de rondelle.

4. Tour de lavage selon l'une quelconque des revendications 1 à 3,
**caractérisée en ce que**
la surface de base (16) de la structure d'absorbeur (6) est orientée vers le bas.

5. Tour de lavage selon l'une quelconque des revendications 1 à 4,
**caractérisée en ce qu'**au dessus de la structure d'absorbeur (6) en forme de grille, est disposée au moins une autre structure d'absorbeur (7) en forme de grille.

6. Tour de lavage selon la revendication 5,
**caractérisée en ce que**
l'autre structure d'absorbeur (7) en forme de grille présente une conformation sensiblement en forme de parallélépipède ou de cylindre.
